# FASCICULE DE BREVET EUROPEEN

(11) **EP 0 254 661 B1**
(45) Date de publication et mention de la délivrance du brevet: **29.08.1990**
(21) Numéro de dépôt: 87470015.6
(22) Date de dépôt: 20.07.1987
(51) Int. Cl.: C21B 7/16, C21B 5/00

(54) **Busillon pour tuyère de haut-fourneau**
Blasform für Hochofen
Tuyere for blast furnace

(30) Priorité: 21.07.1986 FR 8610566
(43) Date de publication de la demande: 27.01.1988
(73) Titulaire: INSTITUT DE RECHERCHES DE LA SIDERURGIE FRANCAISE (IRSID), F-57210 Maizières-lès-Metz (FR)
(72) Inventeur: Meunier, Rémy, F-57159 Marange-Silvange (FR); Bailly, Jean-Louis, F-57158 Montigny-Lès-Metz (FR)
(74) Mandataire: Ventavoli, Roger

(56) Documents cités:
- EP-A- 0 163 973
- FR-A- 2 101 124
- FR-A- 2 550 326
- PATENT ABSTRACTS OF JAPAN, vol. 1, no. 70, juillet 1977; & JP-A-52 33 808 (SHIN NIPPON SEITETSU K.K.) 15-03-1977
- PATENT ABSTRACTS OF JAPAN, vol. 1, no. 70, juillet 1977; & JP-A-52 33 808 (SHIN NIPPON SEITETSU K.K.) 15-03-1977

## Description

L'invention se rapporte à un busillon pour tuyère de hauts fourneaux, ou autres fours de fusion-réduction analogues, pourvus de moyens de surchauffe du vent. Ce busillon comporte une paroi extérieure métallique et un revêtement intérieur en matériau réfractaire dur. Il est constitué d'un corps de forme cylindrique, d'un tronc de cône dont le côté de grand diamètre est relié au corps, et d'un nez sensiblement cylindrique relié au côté de petit diamètre du tronc de cône, ces trois éléments, corps, cône et nez, étant disposés l'un à la suite de l'autre et coaxiaux.

On connaît des busillons de ce type dont la fonction est d'amener un gaz préchauffé, notamment de l'air, (appelé "vent") aux tuyères qui équipent le pourtour du haut fourneau au niveau de l'extrémité du creuset. Ces busillons, installlés dans des orifices ménagés dans la paroi du four, sont approvisionnés en gaz par les "descentes" de vent, reliées à la circulaire qui reçoit le vent chaud depuis les cowpers.

Selon la pratique courante précisément, le vent est préchauffé dans des dispositifs annexes du four, les cowpers, et insufflé dans le four à des températures élevées, de l'ordre de 1200_{°} C, dans le cas des hauts fourneaux sidérurgiques. Ces températures élevées nécessitent donc la présence du garnissage réfractaire à l'intérieur du busillon. La paroi métallique externe du busillon, simplement refroidie par convection naturelle est alors portée classiquement à une température voisine de 300_{°} C. Cette température provoque la dilatation du métal et ainsi un décollement plus ou moins important du béton réfractaire par rapport à la tôle métallique. Ce phénomène est par ailleurs favorable, en ce qu'il limite les pertes thermiques du busillon vers l'atmosphère, du fait que la conductivité thermique entre réfractaire et tôle métallique est alors réduite.

Pour réduire les besoins des hauts fourneaux en coke,il est maintenant connu d'utiliser un vent surchauffé, la surchauffe étant alors réalisée au niveau du busillon ou à son voisinage et plus particulièrement par des moyens électriques, tels que des torches à plasma.

L'élévation de la température du vent qui en résulte (une température de 1800° C est aisément obtenue dans le cas d'un haut fourneau sidérurgique au lieu des 900-1100_{°}C habituels) a entraîné des contraintes supplémentaires dans le busillon et en particulier la quasi nécessité de refroidir la paroi métallique externe du busillon, par exemple par circulation d'eau autour de celle-ci.

Par ailleurs, si la torche est implantée sur le busillon lui-même il est en outre souhaitable d'en modifier la forme et surtout d'augmenter le diamètre pour éloigner le plus possible la paroi interne du busillon du jet de plasma gazeux.

Pour ces raisons, les avantages apportés par l'utilisation de vent surchauffé se trouvent partiellement compensés au niveau des busillons par une augmentation des pertes thermiques à travers les parois de ceux-ci, entraînant au bout du compte une perte d'efficacité de la surchauffe.

Le but de l'invention est d'améliorer le fonctionnement des fours à vent surchauffé, par une réduction des pertes thermiques au niveau du busillon.

Un autre but est de fournir un busillon parfaitement adapté pour fonctionner avec des vents surchauffés, et plus particulièrement un busillon comportant des moyens électriques de surchauffe du vent, du type torche à plasma.

A cette fin et conformément à l'invention, le busillon comporte, entre la paroi extérieure métallique et son revêtement réfractaire compact intérieur habituel, une couche d'un matériau fibreux isolant placée au moins sur une partie du corps ou du tronc de cône du busillon. L'invention est définie de façon plus précise dans les revendications annexées.

Les inventeurs ont trouvé que les pertes thermiques avaient deux causes essentielles, La première vient du fait que, le busillon à vent surchauffé étant refroidi extérieurement, (par circulation forcée d'un fluide sur la paroi métallique) la différence de température entre l'intérieur et l'extérieur du busillon est fortement accrue, la température Interne T2 étant plus élevée et la température externe T1 étant plus faible. De plus, la tôle métallique exteneure étant fortement refroidie ne se dilate pas ou tres peu par rapport au revêtement réfractaire interne. De ce fait, la résistance thermique de l'interface "réfractaire - tôle" est minimale contrairement au cas des busillons classiques non retroidis évoqués précédemment. Les échanges thermiques en sont d'autant plus facilités et une quantite importante d'énergie est dissipée inutilement par le circuit de refroidissement.

Une autre cause de l'accroissement des pertes thermiques réside dans l'augmentation de diamètre du busillon équipé de torche à plasma Cette augmentation de diamètre entraine une augmentation de la surface d'échange à travers les parois du busillon conduisant également à un accroissement des pertes thermiques.

Grâce à l'invention telle que definie cravant, les pertes thermiques à travers les parois du busillon sont fortement réduites.

Un autre avantage est que, ces pênes etant réduites, l'énergie calorifique fournie au tour par le vent est augmentée et que le fonctionnement du four est amélioré.

Un autre avantage encore est qu n'est possible de conserver les dimensions, et particulierement les diamètres du busillon standard suivant 1 art antérieur, en remplaçant la périphérie externe du béton réfractaire compact par la couche de fibeux isolant. On peut ainsi, réduire l'épaisseur globale du revêtement réfractaire, et donc conserver le même encombrement que les busillons standards tout en bénéficiant d'une importante réduction des pertes thermiques.

Selon une réalisation particulière de l'invention, l'isolant fibreux est placé au niveau du corps et au niveau du tronc de cône. De cette façon l'effet de diminution des pertes thermiques est maximum dans la zone d'amenée du vent chaud dans le busillon par la descente de vent, et dans la zone de surchauffe dudit vent par les moyens électriques de surchauffe placés sur le busillon.

Selon une disposition particulière de l'invention, la torche à plasma de surchauffe du vent est placée axialement sur le busillon, et le diamètre de celui-ci est globalement réduit, au point d'être équivalent au diamètre du busillon de l'art antérieur, non pourvu de torche à plasma.

Cette disposition est particulièrement avantageuse car, par rapport à une implantation latérale de la torche, elle évite la détérioration de la paroi interne du busillon située face à la torche, ce qui permet de réduire le diamètre qui, autrement, doit être augmenté pour permettre l'implantation d'une torche à plasma en piquage oblique par rapport à l'axe longitudinal du busillon.

Grâce à cette réduction de diamètre, on diminue encore les pertes thermiques du busillon. En effet, pour une quantité de chaleur donnée véhiculée par le vent à travers le busillon, la surface de paroi étant plus faible, le flux surfacique des pertes par ces parois augmente, mais on a constaté que, globalement, les pertes diminuent.

D'autres caractéristiques et avantages de l'invention apparaîtront à la lecture de la description qui suit d'un mode particulier de réalisation concernant un busillon à plasma pour un haut fourneau. Il sera fait référence à la figure unique annexée qui représente en coupe axiale schématisée un busillon conforme à l'invention.

Dans un haut fourneau, le busillon est placé coaxialement avec la tuyère qui débouche à l'intérieur du four et maintenu en appui contre celle-ci par le nez 6 de busillon. Le vent chaud provenant des cowpers arrive dans le busillon latéralement par la descente de vent 7, traverse le busillon, se réchauffe au contact du flux de gaz plasmagène à très haute température émis par la torche à plasma 8, passe par le nez de busillon dans la tuyère du haut fourneau d'où el est éjecté dans l'enceinte du haut fourneau.

Le busillon comporte une paroi métallique 1 refroidie par circulation forcée d'eau dans l'enceinte 10 qui l'entoure. L'intérieur du busillon est constitué par un garnissage en béton réfractaire 2 recouvrant toute la longueur du busillon. Celui-ci comporte trois zones : le corps 4 de forme cylindrique dans lequel débouche la descente de vent 7, la torche à plasma 8, et qui est obturé à son extrémité arrière par une plaque 9 ; le cône 5 de forme tronconique relié par son grand diamètre au corps 1 ; et le nez 6, de forme cylindrique, qui se relie au côté de petit diamètre du cône 5.

Sur toute la longueur du corps 4 et du cône 5, une couche de fibreux isolant 3, résistant à des températures de l'ordre de 1400_{°} C, est placée entre le béton réfractaire 2 et la paroi métallique 1.

Selon la réalisation représentée en traits pleins sur la figure, la torche à plasma 8 est fixée sur la paroi latérale du corps orientée vers le nez du busillon, son axe faisant un angle de 45_{°} avec l'axe du busillon.

Dans cette disposition, le dard de plasma n'est pas totalement dévié par le vent, et frappe la surface interne du réfractaire en face de la torche ce qui provoque une usure plus rapide à cet endroit.

La disposition axiale de la torche, représentée en traits discontinus 8a, apporte un avantage supplémentaire car elle permet de réduire le diamètre du busillon par rapport à la configuration décrite ci-dessus. En particulier si l'on réduit le diamètre du corps à 220 mm (au lieu de 280 mm dans le cas de la torche latérale) et le diamètre moyen du cône à 200 mm (au lieu de 230 mm), le flux surfacique de ces deux zones augmente mais la perte globale diminue. Par cette seule réduction de diamètre, on obtient une diminution de 6% des pertes thermiques du busillon.

Un busillon conforme à l'invention comporte par exemple au niveau du corps de diamètre intérieur 220 mm, 50 mm de béton réfractaire ayant une conductivité de 4,07 W/m °K (3,5 Kcal/ hm _{°}C), et 10 mm d'isolant fibreux (de type "Kerlane 60"_{@}) résistant à 1400° C ; au niveau du cône de diamètre moyen 200 mm, 35 mm de béton et 5 mm d'isolant fibreux de même nature que pour le corps, et au niveau du nez de diamètre 178 mm, 12 mm de béton uniquement.

Ce busillon est capable de résister à du vent à 1800° C et permet de réduire de 50% les pertes thermique par rapport à un busillon standard de plus grand diamètre et ne comportant pas d'isolant fibreux.

En fonctionnement avec du vent a 1600_{°} C, l'économie ainsi réalisée par l'invention équivaut à un gain de 3 % sur la puissance de la torche à plasma.

Un avantage supplémentaire du busillon conforme à l'invention est que, bien que l'épaisseur de béton réfractaire soit réduite (50 mm au lieu de 60 mm pour le busillon standard de l'art anteneur). la résistance n'est pas sensiblement diminuée De plus, la différence de température entre la face Interne du réfractaire et sa face externe étant plus faible, du fait que ladite face externe n'est plus en contact direct avec la tôle refroidie, ledit réfractaire est soumis à moins de contraintes thermiques et sa résistance s'en trouve encore améliorée

Bien entendu, l'invention ne se limite pas à l'exemple décrit ci-dessus. En acceptant de conserver un diamètre de 280 mm pour le corps du busillon, on peut par exemple placer une couche de 20 mm d'isolant fibreux. Dans ce cas, les pertes thermiques du corps peuvent être réduites au cinquieme de celles obtenues par le busillon de l'art anteneur

## Revendications

1. Busillon pour tuyère de four de fus_{I}on-réduction, notamment de haut fourneau. pourvu de moyens de sur chauffe du vent comprenant une torche à plasma (8), busillon comportant une paroi extérieure métallique (1) équipée de moyens de refroidissement (10) par circulation d'un fluide refroidissant sur sa surface extérieure, et un revêtement intérieur (2) en matériau réfractaire dur, busillon constitué d'un corps cylindrique (4), d'un tronc de cône (5) dont le côté de grand diamètre est relié au corps, et d'un nez (6) sensiblement cylindrique relié au côté de petit diamètre du tronc de cône, le corps (4), le cône (5) et le nez (6) étant disposés l'un à la suite de l'autre et coaxiaux, busillon caractérisé en ce qu'il comporte une couche d'un matériau fibreux isolant (3) disposée entre la paroi métallique extérieure (1) et le réfractaire intérieur (2).

2. Busillon selon la revendication 1, caractérisé en ce que l'isolant fibreux (3) est placé au niveau du corps (4) et au niveau du tronc de cône (5) conjointement.

3. Busillon selon la revendication 2, caractérisé en ce que l'épaisseur de l'isolant fibreux (3) est d'environ 10 mm au niveau du corps (4) pour une épaisseur de matériau réfractaire dur d'environ 50 mm et d'environ 5 mm au niveau du tronc de cône (5), pour une épaisseur de matériau réfractaire dur d'environ 35 mm.

4. Busillon selon la revendication 1, caractérisée en ce que des moyens sont prévus pour disposer la torche à plasma (8) suivant l'axe du busillon et en ce que le diamètre extérieur du busillon est sensiblement égal à celui d'un busillon habituel ne comportant pas de moyens de surchauffe du vent par torche à plasma.

## Patentansprüche

1. Blasform für Schmelz-Reduktionsofen, insbesondere Hochofen, die mit einer Einrichtung zum Überhitzen der Blasluft versehen ist, die eine Plasmafackel (8) umfaßt, welche Blasform eine metallene Außenwand (1) umfaßt, die mit einer Kühleinrichtung (10) durch Umwälzen einer Kühlflüssigkeit an ihrer Außenfläche und einer Innenauskleidung (2) aus einem harten, hitzebeständigen Material versehen ist, welche Blasform aus einem zylindrischen Körper (4), einem Kegelstumpf (5), dessen Seite größeren Durchmessers mit dem Körper verbunden ist, und einer im wesentlichen zylindrischen Nase (6) besteht, die mit der Seite kleineren Durchmessers des Kegelstumpfes verbunden ist, wobei der Körper (4), der Kegelstumpf (5) und die Nase (6) hintereinander und koaxial angeordnet sind, welche Blasform dadurch gekennzeichnet ist, daß sie eine Schicht aus einem faserförmigen Isoliermaterial (3) umfaßt, die zwischen der metallenen Außenschicht (1) und der hitzebeständigen Innenauskleidung (2) angeordnet ist.

2. Blasform nach Anspruch 1, dadurch gekennzeichnet, daß das faserförmige Isoliermaterial (3) über die Höhe des Körpers (4) und über die Höhe des Kegelstumpfes (5) zu einer Einheit zusammengefügt ist.

3. Blasform nach Anspruch 2, dadurch gekennzeichnet, daß die Dicke des faserförmigen Isoliermaterials auf der Höhe des Körpers (4) etwa 10 mm bei einer Dicke des hitzebeständigen Materials von etwa 50 mm und etwa 5 mm auf der Höhe des Kegelstumpfes (5) bei einer Dicke des harten hitzebeständigen Materials von etwa 35 mm beträgt.

4. Blasform nach Anspruch 1, dadurch gekennzeichnet, daß Einrichtungen für die Anordnung der Plasmafackel (8) entlang der Achse der Blasform vorgesehen sind und daß der Außendurchmesser der Blasform annähernd gleich jenem einer herkömmlichen Blasform ist, die keine Einrichtung zum Überhitzen der Blasluft mittels Plasmafackel aufweist.

## Claims

1. Tuyere for a blast pipe of a fusion/reduction furnace, particularly a blast furnace, provided with means for heating the blast comprising a plasma torch (8), which tuyere comprises an outer metal wall (1) equipped with means (10) for cooling by circulating a cooling fluid over its outer surface and an inner lining (2) in a hard refractory material, which tuyere consists of a cylindrical body (4), of a frustum of a cone (5) whose major diameter side is connected to the body, and of a nose (6) which is substantially cylindrical and connected to the minor diameter side of the frustum of a cone, the body (4), the cone (5) and the nose (6) being disposed one after the other and coaxially, which tuyere is characterized in that it comprises a layer of an insulating fibrous material (3) disposed between the outer metal wall (1) and the inner refractory (2).

2. Tuyere according to Claim 1, characterized in that the fibrous insulator (3) is placed at the level of the body (4) and at the level of the frustum of a cone (5) jointly.

3. Tuyere according to Claim 2, characterized in that the thickness of the fibrous insulator (3) is approximately 10 mm at the level of the body (4) for a thickness of hard refractory material of approximately 50 mm, and approximately 5 mm at the level of the frustum of a cone (5) for a thickness of hard refractory material of approximately 35 mm.

4. Tuyere according to Claim 1, chazacterized in that means are provided in order to dispose the plasma torch (8) along the axis of the tuyere, and in that the outer diameter of the tuyere is substantially equal to that of a conventional tuyere which does not comprise means for heating the blast using a plasma torch.
